# EUROPÄISCHE PATENTSCHRIFT

(11) **EP 2 850 318 B1**
(45) Veröffentlichungstag und Bekanntmachung des Hinweises auf die Patenterteilung: **20.09.2017**
(21) Anmeldenummer: 13714617.1
(22) Anmeldetag: 02.04.2013
(51) Int. Cl.: F04B 1/04

(54) **HOCHDRUCKPUMPE**
HIGH PRESSURE PUMP
POMPE HAUTE PRESSION

(30) Priorität: 16.05.2012 DE 102012208189
(43) Veröffentlichungstag der Anmeldung: 25.03.2015
(73) Patentinhaber: Robert Bosch GmbH, 70442 Stuttgart (DE)
(72) Erfinder: AMBROCK, Sascha, Wuxi 214028 (CN)
(86) Internationale Anmeldenummer: PCT/EP2013/056859
(87) Internationale Veröffentlichungsnummer: WO 2013/170997

(56) Entgegenhaltungen:
- AT-B- 233 903
- AT-B- 236 168
- DE-A1- 10 356 262
- DE-A1- 19 529 041
- DE-A1-102006 045 933
- DE-B- 1 097 759

## Beschreibung

Die vorliegende Erfindung betrifft eine Hochdruckpumpe gemäß dem Oberbegriff des Anspruches 1 und ein Hochdruckeinspritzsystem gemäß dem Oberbegriff des Anspruches 10.

### Stand der Technik

In Hochdruckeinspritzsystemen für Verbrennungsmotoren, insbesondere in Common-Rail-Einspritzsystemen von Diesel- oder Benzinmotoren, sorgt eine Hochdruckpumpe dauernd für die Aufrechterhaltung des Druckes in dem Hochdruckspeicher des Common-Rail-Einspritzsystems. Die Hochdruckpumpe kann beispielsweise durch eine Nockenwelle des Verbrennungsmotors mittels einer Antriebswelle angetrieben werden. Für die Förderung des Kraftstoffs zur Hochdruckpumpe werden Vorförderpumpen, z. B. eine Zahnrad- oder Drehschieberpumpe, verwendet, die der Hochdruckpumpe vorgeschaltet sind. Die Vorförderpumpe fördert den Kraftstoff von einem Kraftstofftank durch eine Kraftstoffleitung zu der Hochdruckpumpe.

Als Hochdruckpumpen werden unter anderem Kolbenpumpen eingesetzt. In einem Gehäuse ist eine Antriebswelle gelagert. Radial dazu sind Kolben in einem Zylinder angeordnet. Auf der Antriebswelle mit wenigstens einem Nocken liegt eine Laufrolle mit einer Rollen-Rollfläche auf, die in einem Rollenschuh gelagert ist. Der Rollenschuh ist mit dem Kolben verbunden, so dass der Kolben zu einer oszillierenden Translationsbewegung gezwungen ist. Eine Feder bringt auf den Rollenschuh eine radial zu der Antriebswelle gerichtet Kraft auf, so dass die Laufrolle in ständigen Kontakt zu der Antriebswelle steht. Die Laufrolle steht mit der Rollen-Rollfläche an einer Wellen-Rollfläche als Oberfläche der Antriebswelle mit dem wenigstens einen Nocken in Kontakt mit der Antriebswelle. Die Laufrolle ist mittels eines Gleitlagers in dem Rollenschuh gelagert.

Die Antriebswelle mit dem wenigstens einen Nocken besteht im Allgemeinen aus Stahl, um einerseits eine ausreichende Steifigkeit aufzuweisen und andererseits den mechanischen Belastungen aufgrund der Laufrolle, welche sich auf der Antriebsrolle abrollt, standhalten zu können. Dadurch weist die Antriebswelle eine große Masse auf und bei einem Einsatz der Hochdruckpumpe in einem Kraftfahrzeug führt eine große Masse der Hochdruckpumpe auch zu einem größeren Kraftstoffverbrauch des Kraftfahrzeuges in nachteiliger Weise.

Die DE 10 2006 045 933 A1 zeigt eine Hochdruckpumpe zur Kraftstoffhochdruckförderung gemäß dem Oberbegriff des Anspruchs 1.

Die Hochdruckpumpe weist eine Antriebswelle mit Nocken auf. Zylindrische Rollen sind von Rollenschuhen gelagert und liegen auf den Nocken auf. Die Rollenschuhe sind mittels einer Stößelbaugruppe in einer Bohrung eines Teils des Gehäuses gelagert. Die Pumpenelemente sind an der Stößelbaugruppe befestigt. Eine Schraubenfeder drückt die Stößelbaugruppe auf die Nocken.

Aus der DE 103 56 262 A1 ist eine Radialkolbenpumpe zur Kraftstoffhochdruckerzeugung bei Kraftstoffeinspritzsystemen von Brennkraftmaschinen bekannt. In einem Pumpengehäuse ist eine Antriebswelle gelagert. Kolben stützen sich an der Antriebswelle ab, so dass durch Drehen der Antriebswelle die Kolben hin und her bewegt werden. Zwischen den Kolben und der Antriebswelle sind Stößel angeordnet.

### Offenbarung der Erfindung

### Vorteile der Erfindung

Eine erfindungsgemäße Hochdruckpumpe ist in Anspruch 1 definiert. Die Antriebswelle weist einen Hohlraum auf, der beispielsweise als axiale Bohrung spanabhebend in die die Antriebswelle eingearbeitet ist. Dadurch kann in vorteilhafter Weise die Masse der Antriebswelle reduziert werden und dadurch bei einem Einsatz der Hochdruckpumpe in einem Kraftfahrzeug der Kraftstoffverbrauch des Kraftfahrzeuges verkleinert werden. Dabei wird als wenigstens ein Hohlraum der wenigstens einen Antriebswelle auch ein Raum angesehen, welcher von einem Versteifungsteil und/oder einem Verschlussstopfen wenigstens teilweise ausgefüllt ist.

Insbesondere ist der Hohlraum mit wenigstens einem Verschlussstopfen im Bereich eines axialen Endes der wenigstens einen Antriebswelle verschlossen. Der Hohlraum ist mit dem wenigstens einem Verschlussstopfen fluiddicht verschlossen, so dass dadurch kein Kraftstoff in den wenigstens einen Hohlraum einströmen kann. Die Hochdruckpumpe weist einen Schmierraum auf durch welchen Kraftstoff strömt und innerhalb dieses Schmierraumes ist die Laufrolle und die Antriebswelle angeordnet. Bei einem Einströmen des Kraftstoffes in den Hohlraum würde dadurch zusätzliche Masse aufgrund des Kraftstoffes in der Antriebswelle angeordnet sein. Um dies zu vermeiden, wird der Verschlussstopfen an einem axialen Ende der Antriebswelle angeordnet, so dass dadurch der Hohlraum nicht mit Kraftstoff gefüllt, sondern beispielsweise mit Luft gefüllt ist, so dass dadurch die Antriebswelle eine geringere Masse aufweist. Erfindungsgemäß ist in dem Hohlraum wenigstens ein Versteifungsteil angeordnet. Bei einer großen Ausbildung des Hohlraumes, d. h. dass in einem Schnitt senkrecht zu einer Längsachse der Antriebswelle der Hohlraum einen großen Anteil einnimmt, kann die Antriebswelle eine nicht mehr ausreichende Steifigkeit aufweisen. Um die Steifigkeit der Antriebswelle zu erhöhen, wird deshalb innerhalb des Hohlraumes ein Versteifungsteil angeordnet, so dass dadurch die Antriebswelle eine ausreichende Steifigkeit aufweist. Diese ist erforderlich, da auf die Antriebswelle senkrecht zu der Längsachse von der Laufrolle eine Druckkraft aufgebracht wird.

In einer ergänzenden Ausführungsform weist das wenigstens eine Versteifungsteil und/oder der Verschlussstopfen eine geringere Dichte, vorzugsweise um wenigstens 10%, 30% oder 50% geringere Dichte, auf als die Antriebswelle. Das Versteifungsteil und/oder der Verschlussstopfen weisen eine geringere Dichte auf als die Antriebswelle, um dadurch Masse an der Antriebswelle zu reduzieren.

Vorzugsweise besteht die Antriebswelle wenigstens teilweise aus Metall und das wenigstens eine Versteifungsteil und/oder der Verschlussstopfen besteht wenigstens teilweise aus Titan und/oder Karbon. Die Antriebswelle ist im Allgemeinen aus Stahl hergestellt, da außenseitig an der Antriebswelle sich die Laufrolle abrollt und dadurch eine erhebliche mechanische Beanspruchung außenseitig an einer Wellen-Rollfläche der Antriebswelle vorhanden ist. Hierzu ist im Allgemeinen Stahl erforderlich. Das Versteifungsteil und/oder der Verschlussstopfen weisen mit Titan eine geringe Dichte und damit Masse auf, um einerseits die Masse der Antriebswelle mit Versteifungsteil und/oder Verschlussstopfen gering zu halten, und andererseits gewährleistet Titan und/oder Karbon auch eine ausreichende Steifigkeit.

In einer Variante ist das wenigstens eine Versteifungsteil und/oder der Verschlussstopfen kraft- und/oder stoffschlüssig, z. B. mittels eines Presssitzes, mit der Antriebswelle verbunden. Abweichend hiervon kann das wenigstens eine Versteifungsteil und/oder der wenigstens eine Verschlussstopfen auch mittels einer Schraubverbindung mit der wenigstens einen Antriebswelle verbunden sein.

Zweckmäßig beträgt das Volumen des Hohlraumes der Antriebswelle wenigstens 10%, 30%, 50% oder 70% des Gesamtvolumens der Antriebswelle. Das Volumen des Hohlraumes der Antriebswelle weist einen wesentlichen Anteil am Gesamtvolumen der Antriebswelle auf, so dass dadurch in einem wesentlichen Umfang die Masse der Antriebswelle mit Hilfe des Hohlraumes reduziert werden kann.

In einer weiteren Ausgestaltung ist das Volumen des Hohlraumes der Antriebswelle zu wenigstens 10%, 30%, 50%, 70%, 90% oder 98% mit dem wenigstens einen Versteifungsteil ausgefüllt. Ist das Volumen des Hohlraumes in einem wesentlichen Umfang von dem Versteifungsteil ausgefüllt und ist das Versteifungsteil auch ausreichend mit der Antriebswelle verbunden, kann dadurch mit dem Versteifungsteil die Steifigkeit der Antriebswelle in einem signifikanten Umfang erhöht werden.

Insbesondere ist eine Kontaktfläche zwischen der Laufrolle und der Antriebswelle mittels Kraftstoff geschmiert.

Zweckmäßig ist die wenigstens eine Laufrolle mittels wenigstens einen Gleitlagers bzw. einer Gleitlagerung in wenigstens einem Rollenschuh gelagert.

In einer weiteren Ausführungsform umgreift in einem Schnitt senkrecht zu einer Längsachse als Rotationsachse die wenigstens eine Laufrolle das Gleitlager zu mehr als 50 % die wenigstens einen Laufrolle.

Insbesondere ist das Gleitlager mittels Kraftstoff, z. B. Benzin oder Diesel, geschmiert.

In einer weiteren Variante wird eine Exzenterwelle als eine Antriebswelle mit wenigstens einem Nocken betrachtet.

Erfindungsgemäßes Hochdruckeinspritzsystem für einen Verbrennungsmotor, insbesondere für ein Kraftfahrzeug, umfassend eine Hochdruckpumpe, ein Hochdruck-Rail, vorzugsweise eine Vorförderpumpe zum Fördern eines Kraftstoffes von einem Kraftstofftank zu der Hochdruckpumpe, wobei die Hochdruckpumpe als eine in dieser Schutzrechtsanmeldung beschriebene Hochdruckpumpe ausgebildet ist.

In einer weiteren Variante weist das Hochdruckeinspritzsystem eine Zumesseinheit auf, welche die von der Vorförderpumpe zu der Hochdruckpumpe geförderte Menge an Kraftstoff pro Zeiteinheit steuert oder regelt.

Der von der Hochdruckpumpe erzeugbare Druck in dem Hochdruck-Rail liegt beispielsweise im Bereich von 1000 bis 3000 bar z. B. für Dieselmotoren oder zwischen 40 bar und 400 bar z. B. für Benzinmotoren.

### Kurze Beschreibung der Zeichnungen

Im Nachfolgenden werden Ausführungsbeispiele der Erfindung unter Bezugnahme auf die beigefügten Zeichnungen näher beschrieben. Es zeigt:
- Fig. 1: einen Querschnitt einer Hochdruckpumpe in einem ersten Ausführungsbeispiel
- Fig. 2: einen Schnitt A-A gemäß Fig. 1 einer Laufrolle mit Rollenschuh und einer Antriebswelle,
- Fig. 3: eine stark schematisierte Ansicht eines Hochdruckeinspritzsystems,
- Fig. 4: einen Längsschnitt einer Antriebswelle,
- Fig. 5: einen Längsschnitt der Antriebswelle in einem ersten Ausführungsbeispiel,
- Fig. 6: einen Längsschnitt der Antriebswelle in einem zweiten Ausführungsbeispiel und
- Fig. 7: einen Längsschnitt der Antriebswelle in einem dritten Ausführungsbeispiel.

### Ausführungsformen der Erfindung

In Fig. 1 ist ein Querschnitt einer Hochdruckpumpe 1 für ein Hochdruckeinspritzsystem 36 dargestellt. Die Hochdruckpumpe 1 dient dazu, Kraftstoff, z. B. Benzin oder Diesel, zu einem Verbrennungsmotor 39 unter Hochdruck zu fördern. Der von der Hochdruckpumpe 1 erzeugbare Druck liegt beispielsweise in einem Bereich zwischen 1000 und 3000 bar.

Die Hochdruckpumpe 1 weist eine Antriebswelle 2 mit zwei Nocken 3 auf, die um eine Rotationsachse 26 eine Rotationsbewegung ausführt. Die Rotationsachse 26, welche auch eine Längsachse 26 der Antriebswelle 2 darstellt, liegt in der Zeichenebene von Fig. 1 und steht senkrecht auf der Zeichenebene von Fig. 2. Ein Kolben 5 ist in einem Zylinder 6 als Kolbenführung 7 gelagert, der von einem Gehäuse 8 gebildet ist. Ein Arbeitsraum 29 wird von dem Zylinder 6, dem Gehäuse 8 und dem Kolben 5 begrenzt. In den Arbeitsraum 29 mündet ein Einlasskanal 22 mit einem Einlassventil 19 und ein Auslasskanal 24 mit einem Auslassventil 20. Durch den Einlasskanal 22 strömt der Kraftstoff in den Arbeitsraum 29 ein und durch den Auslasskanal 24 strömt der Kraftstoff unter Hochdruck aus den Arbeitsraum 29 wieder aus. Das Einlassventil 19, z. B. ein Rückschlagventil, ist dahingehend ausgebildet, dass nur Kraftstoff in den Arbeitsraum 29 einströmen kann und das Auslassventil 20, z. B. ein Rückschlagventil, ist dahingehend ausgebildet, dass nur Kraftstoff aus dem Arbeitsraum 29 ausströmen kann. Das Volumen des Arbeitsraumes 29 wird aufgrund einer oszillierenden Hubbewegung des Kolbens 5 verändert. Der Kolben 5 stützt sich mittelbar auf der Antriebswelle 2 ab. Am Ende des Kolbens 5 bzw. Pumpenkolbens 5 ist ein Rollenschuh 9 mit einer Laufrolle 10 befestigt. Die Laufrolle 10 kann dabei eine Rotationsbewegung ausführen, deren Rotationsachse 25 in der Zeichenebene gemäß Fig. 1 liegt und senkrecht auf der Zeichenebene von Fig. 2 steht. Die Antriebswelle 2 mit dem wenigstens einen Nocken 3 weist eine Wellen-Rollfläche 4 und die Laufrolle 10 eine Rollen-Rollfläche 11 auf.

Die Rollen-Lauffläche 11 der Laufrolle 10 rollt sich an einer Kontaktfläche 12 auf der Wellen-Rollfläche 4 der Antriebswelle 2 mit den beiden Nocken 3 ab. Der Rollenschuh 9 ist in einer von dem Gehäuse 8 gebildeten Rollenschuhlagerung als Gleitlager gelagert. Eine Feder 27 bzw. Spiralfeder 27 als elastisches Element 28, die zwischen dem Gehäuse 8 und dem Rollenschuh 9 eingespannt ist, bringt auf den Rollenschuh 9 eine Druckkraft auf, so dass die Rollen-Rollfläche 11 der Laufrolle 10 in ständigen Kontakt mit der Wellen-Rollfläche 4 der Antriebswelle 2 steht. Der Rollenschuh 9 und der Kolben 5 führen damit gemeinsam eine oszillierende Hubbewegung aus.

In Fig. 4 ist ein Beispiel einer Antriebswelle 2 in einem Längsschnitt dargestellt. In die Antriebswelle 2 aus Stahl sind zwei Hohlräume 17 als axiale Bohrung 38 eingearbeitet. Aufgrund dieser beiden Hohlräume 17 weist somit die Antriebswelle 2 eine deutlich reduzierte Masse auf und andererseits ist die Steifigkeit der Antriebswelle 2 aus Stahl noch ausreichend groß, da die Bohrungen 38 im Querschnitt noch einen ausreichend großen Anteil der Antriebswelle 2 aus Stahl belassen. Zwei axiale Enden 40 der Antriebswelle 2 sind dabei außerhalb eines nicht dargestellten Schmierraumes der Hochdruckpumpe 1 angeordnet, so dass dadurch kein innerhalb des Schmierraumes sich befindlicher Kraftstoff in die beiden Bohrungen 38 einströmen kann.

In Fig. 5 ist ein erstes Ausführungsbeispiel der Antriebswelle 2 dargestellt. Die Antriebswelle 2 weist eine axiale Bohrung 38 als Hohlraum 17 auf und an einem in Fig. 5 links dargestellten axialen Ende 40 ist der Hohlraum 17 fluiddicht von einem Verschlussstopfen 16 aus Titan oder Karbon verschlossen. Der Verschlussstopfen 16 bewirkt, dass in den Hohlraum 17 kein Kraftstoff aus einem Schmierraum der Hochdruckpumpe 1 einströmen kann. Dadurch ist innerhalb des Hohlraumes 17 abgesehen von dem Verschlussstopfen 16 Luft angeordnet und die Antriebswelle 2 weist dadurch eine geringe Masse auf.

In Fig. 6 ist ein zweites Ausführungsbeispiel der Antriebswelle 2 dargestellt. Die Antriebswelle 2 aus Stahl weist eine axiale Bohrung 38 als Hohlraum 17 auf und dieser Hohlraum 17 ist im Wesentlichen mit einem Versteifungsteil 15 aus Titan befüllt. Bei der Herstellung der Antriebswelle 2 aus Stahl wird somit zunächst die axiale Bohrung 38 spanabhebend, z. B. mittels Bohren, eingearbeitet und anschließend der Verschlussstopfen 16 in diese Bohrung 38 eingeführt und dabei kraftschlüssig mittels eines Presssitzes mit der Antriebswelle 2 aus Stahl verbunden. Aufgrund der Größe der Bohrung 38 weist die Antriebswelle 2 ohne dem Versteifungsteil 5 aus Titan keine ausreichende Steifigkeit auf. Mittels des Versteifungsteiles 15 aus Titan kann die Steifigkeit der Antriebswelle 2 wesentlich erhöht werden. Titan weist dabei in vorteilhafter Weise einerseits eine geringe Masse auf und andererseits auch eine ausreichend große Steifigkeit, um die Steifigkeit der Antriebswelle 2 zu erhöhen. Außenseitig besteht somit die Antriebswelle 2, insbesondere an der Wellen-Rollfläche 4 zur Auflage der Laufrolle 10, aus Stahl, so dass dadurch die Antriebswelle 2 den mechanischen Beanspruchungen aufgrund des Abrollens der Laufrolle 10 an der Wellen-Rollfläche 4 auf Dauer standhalten kann.

In Fig. 7 ist ein drittes Ausführungsbeispiel der Antriebswelle 2 dargestellt. Im Nachfolgenden werden im Wesentlichen nur die Unterschiede zu dem zweiten Ausführungsbeispiel gemäß Fig. 6 beschrieben. Das Versteifungsteil 15 ist als eine Hülse mit einem Versteifungsteilhohlraum 14 ausgebildet und an einem in Figur links dargestellten axialen Ende 40 der Antriebswelle 2 ist dieser Versteifungsteilhohlraum 14 des Versteifungsteiles 15 von einem Verschlussstopfen 16 verschlossen. Dadurch kann in den Versteifungsteilhohlraum 14 kein Kraftstoff aus dem nicht dargestellten Schmierraum der Hochdruckpumpe 1 einströmen. Das Versteifungsteil 15 aus Titan weist eine geringere Steifigkeit als das Versteifungsteil 15 in Fig. 6 auf, da das Versteifungsteil 15 in Fig. 6 aus einem Vollmaterial besteht und das in Fig. 7 in dem dritten Ausführungsbeispiel eingesetzte Versteifungsteil 15 als eine Hülse mit einem Versteifungsteilhohlraum 14 ausgebildet ist. Das Versteifungsteil 15 in Fig. 7 kann dadurch nur eine geringere Erhöhung der Steifigkeit der Antriebswelle 2 zur Verfügung stellen als das in Fig. 6 dargestellte Versteifungsteil 15. Dies ist ausreichend, da in den in Fig. 7 dargestellten dritten Ausführungsbeispiel der Antriebswelle 2 die Antriebswelle 2 entweder eine geringere Steifigkeit erfordert und/oder aufgrund der Ausbildung der Bohrung 38 mit einem geringeren Durchmesser die Antriebswelle 2 selbst eine ausreichende Steifigkeit aufweist und diese nur geringfügig mit dem Versteifungsteil 15 als Hülse gemäß der Darstellung in Fig. 7 erhöht werden muss, um den Anforderungen hinsichtlich der Steifigkeit der Antriebswelle 2 zu genügen.

In Fig. 3 ist in stark schematisierter Darstellung das Hochdruckeinspritzsystem 36 für ein Kraftfahrzeug (nicht dargestellt) abgebildet mit einem Hochdruck-Rail 30 oder einem Kraftstoffverteilerrohr 31. Von dem Hochdruck-Rail 30 wird der Kraftstoff mittels Ventilen (nicht dargestellt) in den Verbrennungsraum des Verbrennungsmotors 39 eingespritzt. Eine Vorförderpumpe 35 fördert Kraftstoff von einem Kraftstofftank 32 durch eine Kraftstoffleitung 33 zu der Hochdruckpumpe 1 gemäß dem obigen Ausführungsbeispiel. Die Hochdruckpumpe 1 und die Vorförderpumpe 35 werden dabei von der Antriebswelle 2 angetrieben. Die Antriebswelle 2 ist mit einer Kurbelwelle des Verbrennungsmotors 39 gekoppelt. Das Hochdruck-Rail 30 dient - wie bereits beschrieben - dazu, den Kraftstoff in den Verbrennungsraum des Verbrennungsmotors 39 einzuspritzen. Der von der Vorförderpumpe 35 geförderte Kraftstoff wird durch die Kraftstoffleitung 33 zu der Hochdruckpumpe 1 geleitet. Der von der Hochdruckpumpe 1 nicht benötigte Kraftstoff wird dabei durch eine Kraftstoffrücklaufleitung 34 wieder in den Kraftstofftank 32 zurückgeleitet. Eine Zumesseinheit 37 steuert und/oder regelt die der Hochdruckpumpe 1 zugeleitete Menge an Kraftstoff, so dass in einer weiteren Ausgestaltung auf die Kraftstoffrücklaufleitung 34 verzichtet werden kann (nicht dargestellt).

Die Einzelheiten der verschiedenen Ausführungsbeispiele können miteinander kombiniert werden, sofern nichts Gegenteiliges erwähnt wird.

Insgesamt betrachtet sind mit der erfindungsgemäßen Hochdruckpumpe 1 und dem erfindungsgemäßen Hochdruckeinspritzsystem 36 wesentliche Vorteile verbunden. Die Antriebswelle 2 aus Stahl weist eine Bohrung 38 als Hohlraum 17 auf, so dass dadurch die Antriebswelle 2 eine reduzierte Masse aufweist. Zur Erhöhung der Steifigkeit der Antriebswelle 2 kann innerhalb des Hohlraumes 17 ein Versteifungsteil 15, z. B. aus Titan, angeordnet sein, um dadurch einerseits die Steifigkeit der Antriebswelle 2 zu erhöhen, bei einer geringen Masse der Antriebswelle 2 aufgrund der geringen Dichte des Versteifungsteiles 15, und andererseits an der Wellen-Rollfläche 4 auch eine ausreichende mechanische Verschleißfestigkeit zum Abrollen der Laufrolle 10 zu erhalten.

## Patentansprüche

1. Hochdruckpumpe (1) zum Fördern eines Fluides, insbesondere Kraftstoff, z. B. Diesel, umfassend
- eine Antriebswelle (2) mit wenigstens einem Nocken (3),
- wenigstens einen Kolben (5),
- wenigstens einen Zylinder (6) zur Lagerung des wenigstens einen Kolbens (5),
- wobei sich der wenigstens eine Kolben (5) mittelbar mittels wenigstens einer Laufrolle (10) auf der Antriebswelle (2) mit dem wenigstens einen Nocken (3) abstützt, so dass von dem wenigstens einen Kolben (5) eine Translationsbewegung aufgrund einer Rotationsbewegung der Antriebswelle (2) ausführbar ist,
**dadurch gekennzeichnet, dass**
die Antriebswelle (2) mit dem wenigstens einen Nocken (3) als eine Hohlwelle (2) mit einem Hohlraum (17) ausgebildet ist, um die Masse der Antriebswelle (2) zu reduzieren und in dem Hohlraum (17) wenigstens ein Versteifungsteil (15) angeordnet ist, um die Steifigkeit der Antriebswelle (2) zu erhöhen.

2. Hochdruckpumpe nach Anspruch 1,
**dadurch gekennzeichnet, dass**
der Hohlraum (17) mit einem Verschlussstopfen (16) im Bereich eines axialen Endes (40) der Antriebswelle (2) verschlossen ist.

3. Hochdruckpumpe nach Anspruch 1 oder 2,
**dadurch gekennzeichnet, dass**
das wenigstens eine Versteifungsteil (15) und/oder der Verschlussstopfen (16) eine geringere Dichte, vorzugsweise um wenigstens 10%, 30% oder 50% geringere Dichte, aufweist als die Antriebswelle (2).

4. Hochdruckpumpe nach einem oder mehreren der vorhergehenden Ansprüche,
**dadurch gekennzeichnet, dass**
die Antriebswelle (2) wenigstens teilweise aus Metall besteht und das wenigstens eine Versteifungsteil (15) und/oder der Verschlussstopfen (16) wenigstens teilweise aus Titan und/oder Karbon besteht.

5. Hochdruckpumpe nach einem oder mehreren der vorhergehenden Ansprüche,
**dadurch gekennzeichnet, dass**
das wenigstens eine Versteifungsteil (15) und/oder der Verschlussstopfen (16) kraft- und/oder stoffschlüssig mit der Antriebswelle (2) verbunden ist.

6. Hochdruckpumpe nach einem oder mehreren der vorhergehenden Ansprüche,
**dadurch gekennzeichnet, dass**
das Volumen des Hohlraumes (17) der Antriebswelle (2) wenigstens 10%, 30%, 50% oder 70% des Gesamtvolumens der Antriebswelle (2) beträgt.

7. Hochdruckpumpe nach einem oder mehreren der vorhergehenden Ansprüche,
**dadurch gekennzeichnet, dass**
das Volumen des Hohlraumes (17) der Antriebswelle (2) zu wenigstens 10%, 30%, 50%, 70%, 90% oder 98% mit dem wenigstens einen Versteifungsteil (15) ausgefüllt ist.

8. Hochdruckpumpe nach einem oder mehreren der vorhergehenden Ansprüche,
**dadurch gekennzeichnet, dass**
eine Kontaktfläche zwischen der Laufrolle (10) und der Antriebswelle (2) mittels Kraftstoff geschmiert ist.

9. Hochdruckeinspritzsystem (36) für einen Verbrennungsmotor (39), umfassend
- eine Hochdruckpumpe (1),
- ein Hochdruck-Rail (30),
- eine Vorförderpumpe (35) zum Fördern eines Kraftstoffes von einem Kraftstofftank (32) zu der Hochdruckpumpe (1),
**dadurch gekennzeichnet, dass**
die Hochdruckpumpe (1) gemäß einem oder mehrerer der vorhergehenden Ansprüche ausgebildet ist.

## Claims

1. High-pressure pump (1) for conveying a fluid, in particular fuel, for example diesel, comprising
- a drive shaft (2) with at least one cam (3),
- at least one piston (5),
- at least one cylinder (6) for the mounting of the at least one piston (5),
- wherein the at least one piston (5) is supported indirectly by means of at least one roller (10) on the drive shaft (2) with the at least one cam (3), such that the at least one piston (5) can perform a translational movement owing to a rotational movement of the drive shaft (2),
**characterized in that**
the drive shaft (2) with the at least one cam (3) is formed as a hollow shaft (2) with a cavity (17) in order to reduce the mass of the drive shaft (2), and at least one stiffening part (15) is arranged in the cavity (17) in order to increase the stiffness of the drive shaft (2).

2. High-pressure pump according to Claim 1, **characterized in that**
the cavity (17) is closed off by means of a closure plug (16) in the region of one axial end (40) of the drive shaft (2).

3. High-pressure pump according to Claim 1 or 2, **characterized in that**
the at least one stiffening part (15) and/or the closure plug (16) has a lower density, preferably a density that is lower by at least 10%, 30% or 50%, than the drive shaft (2).

4. High-pressure pump according to one or more of the preceding claims,
**characterized in that**
the drive shaft (2) is composed at least partially of metal, and the at least one stiffening part (15) and/or the closure plug (16) is composed at least partially of titanium and/or carbon.

5. High-pressure pump according to one or more of the preceding claims,
**characterized in that**
the at least one stiffening part (15) and/or the closure plug (16) is connected in non-positively locking and/or cohesive fashion to the drive shaft (2).

6. High-pressure pump according to one or more of the preceding claims,
**characterized in that**
the volume of the cavity (17) of the drive shaft (2) amounts to at least 10%, 30%, 50% or 70% of the total volume of the drive shaft (2).

7. High-pressure pump according to one or more of the preceding claims,
**characterized in that**
at least 10%, 30%, 50%, 70%, 90% or 98% of the volume of the cavity (17) of the drive shaft (2) is filled by the at least one stiffening part (15).

8. High-pressure pump according to one or more of the preceding claims,
**characterized in that**
a contact surface between the roller (10) and the drive shaft (2) is lubricated by means of fuel.

9. High-pressure injection system (36) for an internal combustion engine (39), comprising
- a high-pressure pump (1),
- a high-pressure rail (30),
- a predelivery pump (35) for delivering a fuel from a fuel tank (32) to the high-pressure pump (1),
**characterized in that**
the high-pressure pump (1) is designed according to one or more of the preceding claims.

## Revendications

1. Pompe à haute pression (1) pour refouler un fluide, en particulier du carburant, par exemple du carburant diesel, comprenant :
- un arbre d'entraînement (2) avec au moins une came (3),
- au moins un piston (5),
- au moins un cylindre (6) pour supporter l'au moins un piston (5),
- l'au moins un piston (5) s'appuyant de manière indirecte au moyen d'au moins un galet de roulement (10) sur l'arbre d'entraînement (2) avec l'au moins une came (3), de telle sorte qu'un mouvement de translation puisse être effectué par l'au moins un piston (5) sur la base d'un mouvement de rotation de l'arbre d'entraînement (2),
**caractérisée en ce que**
l'arbre d'entraînement (2) avec l'au moins une came (3) est réalisé sous forme d'arbre creux (2) avec une cavité (17), afin de réduire la masse de l'arbre d'entraînement (2) et au moins une partie de rigidification (15) est disposée dans la cavité (17) afin d'accroître la rigidité de l'arbre d'entraînement (2).

2. Pompe à haute pression selon la revendication 1, **caractérisée en ce que**
la cavité (17) est fermée avec un bouchon de fermeture (16) dans la région d'une extrémité axiale (40) de l'arbre d'entraînement (2).

3. Pompe à haute pression selon la revendication 1 ou 2,
**caractérisée en ce que**
l'au moins une partie de rigidification (15) et/ou le bouchon de fermeture (16) présente une plus faible densité, de préférence une densité d'au moins 10 %, 30 % ou 50 % plus faible que celle de l'arbre d'entraînement (2).

4. Pompe à haute pression selon l'une quelconque ou plusieurs des revendications précédentes,
**caractérisée en ce que**
l'arbre d'entraînement (2) se compose au moins en partie de métal, et l'au moins une partie de rigidification (15) et/ou le bouchon de fermeture (16) se composent au moins en partie de titane et/ou de carbone.

5. Pompe à haute pression selon l'une quelconque ou plusieurs des revendications précédentes,
**caractérisée en ce que**
l'au moins une partie de rigidification (15) et/ou le bouchon de fermeture (16) sont raccordés par engagement par force et/ou par liaison de matière à l'arbre d'entraînement (2).

6. Pompe à haute pression selon l'une quelconque ou plusieurs des revendications précédentes,
**caractérisée en ce que**
le volume de la cavité (17) de l'arbre d'entraînement (2) vaut au moins 10 %, 30 %, 50 % ou 70 % du volume total de l'arbre d'entraînement (2).

7. Pompe à haute pression selon l'une quelconque ou plusieurs des revendications précédentes,
**caractérisée en ce que**
le volume de la cavité (17) de l'arbre d'entraînement (2) est rempli à raison d'au moins 10 %, 30 %, 50 %, 70 %, 90 % ou 98 % avec l'au moins une partie de rigidification (15).

8. Pompe à haute pression selon l'une quelconque ou plusieurs des revendications précédentes,
**caractérisée en ce que**
une surface de contact entre le galet de roulement (10) et l'arbre d'entraînement (2) est lubrifiée avec du carburant.

9. Système d'injection à haute pression (36) pour un moteur à combustion interne (39),
comprenant
- une pompe à haute pression (1),
- un rail à haute pression (30),
- une pompe de pré-refoulement (35) pour refouler un carburant depuis un réservoir de carburant (32) jusqu'à la pompe à haute pression (1), **caractérisé en ce que**
la pompe à haute pression (1) est réalisée selon l'une quelconque ou plusieurs des revendications précédentes.
